# EUROPÄISCHE PATENTSCHRIFT

(11) **EP 3 495 735 B1**
(45) Veröffentlichungstag und Bekanntmachung des Hinweises auf die Patenterteilung: **19.08.2020**
(21) Anmeldenummer: 18203648.3
(22) Anmeldetag: 31.10.2018
(51) Int. Cl.: F23N 5/12, F23D 14/02, F23D 14/60, F23D 14/70

(54) **VOLLVORMISCHENDER GASBRENNER**
FULLY PREMIXING GAS BURNER
BRÛLEUR À GAZ ENTIÈREMENT PRÉ-MÉLANGÉ

(30) Priorität: 05.12.2017 DE 102017128802
(43) Veröffentlichungstag der Anmeldung: 12.06.2019
(73) Patentinhaber: Vaillant GmbH, 42859 Remscheid (DE)
(72) Erfinder: Wodtke, Matthias, 42119 Wuppertal (DE); Altendorf, Frank, 51467 Bergisch Gladbach (DE); Ernst, Thomas, 42853 Remscheid (DE); Heitmann, Jan, 28285 Gevelsberg (DE); Polus, Markus, 45327 Essen (DE); Schürbrock, Uwe, 42697 Solingen (DE)
(74) Vertreter: Popp, Carsten

(56) Entgegenhaltungen:
- EP-A1- 1 036 984
- EP-A1- 2 177 830
- EP-A1- 2 649 372

## Beschreibung

Vollvormischende Gasbrenner werden mit einem zündfähigen Brenngas-Luft-Gemisch beaufschlagt, welches an der Oberfläche des Brenners verbrennt. Vor der Brennerfläche werden Blenden und Strömungsgleichrichter in den Strömungsweg eingebaut, um über eine Homogenisierung des Brennerinnendrucks eine gleichförmige Flammenverteilung zu erzielen.

Die Brenner müssen bezüglich des Vorhandenseins einer Flamme überwacht sein. Hierzu wird zumeist eine lonisationselektrode knapp oberhalb der Brennerfläche installiert. Beim Vorhandensein einer Flamme kann ein Stromfluss durch die Flamme gemessen werden. Beim Erlöschen der Flamme reißt der Stromfluss ab; eine Regelung wertet dieses Signal aus und schließt die Brenngaszufuhr.

Bei vielen Anwendungsfällen wird in der Heizungstechnik ein großer Modulationsbereich, ein Bereich zwischen Minimal- und Maximalleistung, gewünscht. Üblicherweise ist man bemüht, übe die gesamte Brennerfläche eine konstante Flächenbelastung zu erzielen.

Bei geringen Flächenlasten ergibt sich dabei das Problem, dass diese so klein werden kann, dass die lonisationselektrode nicht oder nur teilweise in die Flamme ragt und somit eine Flamme nur bedingt diagnostiziert werden kann.

Aus der Patentanmeldung EP 2 177 830 A1 ist ein Vormischbrenner für ein Brenngas-Luft-Gemisch nach dem Oberbegriff von Anspruch 1 bekannt. Um das Messsignal einer über der Brennerfläche angeordneten lonisationselektrode zu verbessern, wird vorgeschlagen, dass der Gasbrenner in einem der lonisationselektrode zugeordneten Bereich einen Gemischzufuhrraum aufweist, der durch eine Abtrennung von dem übrigen Bereich des Gemischzufuhrraumes getrennt ist. Der Gemischzufuhrraum ist so aufgebaut ist, dass das Gas-Luft-Gemisch in dem der lonisationselektrode (2) zugeordneten Bereich (26) einen höheren Druck aufweist als in dem übrigen Bereich (27).

Aus EP 1036984 B3 ist daher bekannt, bei zylindrischen Brennerflächen in einem Bereich radial um den gesamten Brennerumfang mehr oder größere Öffnungen vorzusehen, so dass in diesem Bereich mehr Brenngas-Luft-Gemisch ausströmt und somit eine größere Flamme als im restlichen Bereich entsteht, so dass dort einfacher eine Flamme detektiert werden kann.

Obwohl dies eine lokale Erhöhung der Brennerflächenbelastung und somit eine Verstärkung des lonisationsstroms bewirken, ist diese jedoch nicht ausreichend, um innerhalb einer Belastungsmodulationen von 1:20 (beispielsweise 1kW bis 20kW) stets eine ausreichende Flamme an der lonisationselektrode zu gewährleisten.

Aufgabe der Erfindung ist einen vollvormischenden Brenner zu schaffen, welcher auch bei sehr geringen Flächenbelastungen eine ausreichende Flamme im Bereich der lonisationselektrode ermöglicht.

Diese Aufgabe wird erfindungsgemäß durch Anspruch 1 gelöst, wobei stromauf der Brennerfläche eines vollvormischenden Brenners eine entsprechende Leitvorrichtung integriert ist, welche eine verstärkte Umlenkung in Richtung der lonisationselektrode ermöglicht.

Zur signifikanten Erhöhung der Brennerflächenbelastung im Bereich der lonisationselektrode wird erfindungsgemäß eine ein Pyramidensegment bildende Strömungsführung in Strömungsrichtung vor der Brennerfläche eingebracht. Die Strömungsführung ist so ausgeführt, dass ein definierter Anteil des Strömungsquerschnitts im Brenngas-Luft-Weg vor der Brennerfläche abgegriffen und auf einen begrenzten Austrittsbereich der Brennerfläche geleitet wird. Der Anteil dieser Austrittsfläche relativ zur gesamten Brenneraustrittsfläche ist hierbei kleiner als der Anteil der abgegriffenen Eintrittsfläche der Brenngas-Luft-Gemischströmung relativ zum gesamten Strömungsquerschnitt der Brenngas-Luft-Gemischströmung im Eintrittsbereich der erfindungsgemäßen Strömungsführung. Lokal wird eine Erhöhung der Strömungsgeschwindigkeit und des Volumenstroms des Brenngas-Luft-Gemisches bewirkt. Es kommt zu einer lokalen Erhöhung der Brennerflächenbelastung und somit einer Anhebung des gemessenen lonisationsstroms mit einer lonisationselektrode im Brennerbetrieb in diesem Bereich. Einer ionisationsstrombasierten Brenngas-Luft-Gemischregelung wird somit bei deutlich kleineren Belastungen ein ausreichend hohes und stabiles Messsignal zur Regelung zur Verfügung gestellt, wodurch Belastungsmodulationen von 1:20 ermöglicht werden.

Die Erfindung wird nun detailliert anhand eines Ausführungsbeispiels erläutert. Hierbei zeigen:
Figur 1 einen erfindungsgemäßen Vormischbrenner in perspektivischer Ansicht sowie
Figur 2 denselben Vormischbrenner im Betrieb im Schnitt.

Die Figuren zeigen einen Vormischbrenner 1 für ein Brenngas-Luft-Gemisch, mit einer Zuführung 2 für das Brenngas-Luft-Gemisch. Der Vormischbrenner 12 verfügt über eine zylindrische Brennerfläche 3; darunter befindet sich konzentrisch ein perforierter Innenzylinder 5. Auf der einen Seite der zylindrischen Brennerfläche 3 befindet sich die runde Zuführung 2, um die herum ein ringförmiger Brennerflansch 9 mit der Brennerfläche 3 sowie dem Innenzylinder 5 verbunden ist. Optional könnte der Brennerflansch 9 auch lediglich mit der Brennerfläche 3 oder dem Innenzylinder 5 verbunden sein. Der Brennerflansch 9 verfügt über eine Einkerbung 10. Auf der einen Seite der zylindrischen Brennerfläche 3 befindet sich eine Endplatte 6, welche den Vormischbrenner 1 auf dieser Seite verschließt.

In einen Teilbereich der Zuführung 2 ist eine pyramidenförmige Leitvorrichtung 4 angeordnet. Die Leitvorrichtung 4 verfügt innerhalb des Brennerflansches 9 über eine kreissegmentsförmige offene Eintrittsfläche, welche etwa ein Achtel der Eintrittsfläche der Zuführung 2 ausmacht. Die Leitvorrichtung 4 verfügt ferner über zwei ebene Flächen 41, 42, welche von der Zuführung 2 zu einen Teilbereich der Brennerfläche 3 führen und hierbei ein Pyramidensegment bilden. Die beiden Flächen 41, 42 enden am Innenzylinder 5. Das Pyramidensegment deckt dabei etwa 1/32 des Innenzylinders 5 ab. Die Leitvorrichtung 4 befindet sich unterhalb der Einkerbung 10 im Brennerflansch 9, so dass auch von außen erkannt werden kann, wo sich die innere Leitvorrichtung 4 befindet.

Das Verhältnis der von dem Brennerflansch 9 umfassten Fläche in der Zuführung 2 zum Anteil darin, welcher von der Leitvorrichtung 4 abgedeckt wird, beträgt somit 8:1, während das Verhältnis der gesamten Brennerfläche zum Anteil darin, welcher von der Leitvorrichtung 4 abgedeckt wird, 32:1 beträgt. Der Anteil der Abdeckung beim Eintritt ist somit um den Faktor 4 größer ist als beim Austritt, was verdeutlicht, dass ein relativ großer Anteil vom Eintritt auf einen relativ kleinen Anteil beim Austritt umgelenkt wird Insbesondere bei einem homogenisierten Strömungseintritt in den Brenner wird hierdurch eine ausreichende Anströmung des Überwachungsbereichs erreicht.

Der Vormischbrenner 1 wird derartig montiert, dass sich eine lonisationselektrode 7 auf der anderen Seite der Brennerfläche 3 gegenüber der Leitvorrichtung 4 befindet, indem bei einer Vorrichtung gemäß Ausführungsbeispiel im montierten Zustand sich die Einkerbung 10 unterhalb der lonisationselektrode 7 befindet.

Beim Betrieb des Vormischbrenners 1 strömt Brenngas-Luft-Gemisch durch die Zuführung 2 in den zylindrischen Innenraum des Vormischbrenners 1 ein. Der perforierte Innenzylinder 5 sorgt für eine gleichmäßige Verteilung des Brenngas-Luft-Gemischs auf die Brennerfläche 3. Abweichend hiervon wird der Anteil des Brenngas-Luft-Gemischs, welcher bei der Zuführung 2 in die Leitvorrichtung 4 strömt, vorwiegend in den darüber liegenden Bereich der Brennerfläche 3 geführt. Die Quantität der Umlenkung lässt sich durch die Wahl einer Performation der Leitvorrichtung 4 bestimmten. Bei einer geschlossenen Leitvorrichtung 4 wird das gesamte einströmende Brenngas-Luft-Gemisch in den darüber liegenden Bereich der Brennerfläche 3 gelenkt. Je höher die Performation ist, desto mehr Brenngas-Luft-Gemisch kann auch aus der Leitvorrichtung 4 in andere Bereiche der Brennerfläche 3 strömen.

Durch oben beschriebene Maßnahmen wird der Bereiche der Brennerfläche 3 oberhalb der Leitvorrichtung 4 mehr von Brenngas-Luft-Gemisch durchströmt als der Rest der Brennerfläche 3. Oberhalb der Brennerfläche 3 bildet sich nach einer Zündung eine Flamme 8, welche den Vormischbrenner 1 umgibt. Hierbei ist die Flamme 8 im Bereich der Leitvorrichtung 4 größer als im restlichen Bereich der Brennerfläche 3. Gerade bei kleiner Belastung des Vormischbrenners 1 ist die Flächenbelastung oberhalb der Leitvorrichtung 4 größer als im restlichen Bereich und bei entsprechender Dimensionierung ausreichend, um der darüber angeordneten lonisationselektrode 7 ein ausreichendes Signal liefern zu können.

Optional wäre die Positionierung von Leitvorrichtung 4 zu Einkerbung 10 beliebig gestaltbar. Wesentlich ist lediglich, dass mittels der Einkerbung 10 die Position der Leitvorrichtung 4 definiert bestimmbar ist und somit beim Einbau der Vormischbrenner 1 so positioniert wird, dass die lonisationselektrode 7 sich auf der anderen Seite der Brennerfläche 3 gegenüber der Leitvorrichtung 4 befindet.

Der Innenzylinder 5 kann perforiert oder nicht perforiert sein.

Hierdurch wird erfindungsgemäß erreicht, dass in einem definierten Bereich der Oberfläche eines Brenners für gasbefeuerte Heizgeräte die Brennerflächenbelastung erhöht und somit für eine Flammenüberwachung optimiert wird. Hierdurch wird bei einem Einsatz mit Messmitteln zur quantitativen Bestimmung des lonisationsstrom, in der Regel von Zünd-/ Ionisationselektroden, oberhalb dieses Brennerflächenbereichs an beziehungsweise in der Flamme ein relativ hoher lonisationsstrom gemessen, welcher bei homogener Verteilung nicht messbar wäre.

Im Rahmen einer ionisationsstrombasierten Regelung des Gas-Luft-Gemischs in oben genannten Heizgeräten gewährleistet die Erfindung ein für diese Regelung notwendiges und stabiles Regelsignal über einen vergrößerten Modulationsbereich der Wärmebelastung.

### Bezugszeichenliste

- 1: Vormischbrenner
- 2: Zuführung
- 3: Brennerfläche
- 4: Leitvorrichtung
- 41, 42: Flächen der Leitvorrichtung
- 5: Innenzylinder
- 6: Endplatte
- 7: lonisationselektrode
- 8: Flamme
- 9: Brennerflansch
- 10: Einkerbung

## Patentansprüche

1. Vormischbrenner (1) für ein Brenngas-Luft-Gemisch, mit einer Zuführung (2) für das Brenngas-Luft-Gemisch sowie einer zylindrischen Brennerfläche (3) mit einem sich konzentrisch
darunter befindenden perforierten Innenzylinder (5), wobei in der Zuführung (2) eine Leitvorrichtung (4) angeordnet ist, welche sich in einen Teilbereich der Zuführung (2) befindet und über Flächen (41, 42) verfügt, welche von der Zuführung (2) zu einen Teilbereich der Brennerfläche (3) führen, und dass die Zuführung (2) von einem Brennerflansch (9) umrandet ist,
**dadurch gekennzeichnet, dass** das Verhältnis der von dem Brennerflansch (9) umfassten Fläche in der Zuführung (2) zum Anteil darin, welcher von der Leitvorrichtung (4) abgedeckt wird, um einen Faktor 2 bis 8, vorzugsweise 4 größer ist als das Verhältnis der gesamten Brennerfläche zum Anteil darin, welcher von der Leitvorrichtung (4) abgedeckt wird, die Leitvorrichtung (4) innerhalb des Brennerflansches (9) über eine kreissegmentförmige offene Eintrittsfläche verfügt, welche etwa ein Achtel der Eintrittsfläche der Zuführung (2) ausmacht, die Leitvorrichtung (4) ferner über zwei ebene Flächen (41, 42) verfügt, welche von der Zuführung (2) zu einen Teilbereich der Brenneroberfläche (3) führen und hierbei ein Pyramidensegment bilden, wobei die beiden Flächen (41, 42) am Innenzylinder 5) enden, wobei das Pyramidensegment dabei etwa 1/32 des Innenzylinders (5) abdeckt und wobei die Leitvorrichtung (4) sich unterhalb einer Einkerbung (10) im Brennerflansch (9) befindet.

2. Vormischbrenner nach Anspruch 1 oder 2,
**dadurch gekennzeichnet, dass** die Leitvorrichtung (4) perforiert ist.

## Claims

1. Premixing burner (1) for a combustible gas-air mixture, with a supply (2) for the combustible gas-air mixture as well as a cylindrical burner surface (3) with a perforated inner cylinder (5) located therebelow, wherein in the supply (2) is arranged a guiding device (4) which is located in a partial area of the supply (2) and has surfaces (41, 42) which lead from the supply (2) to a partial area of the burner surface (3), and that the supply (2) is framed by a burner flange (9),
**characterised in that** the ratio of the surface in the supply (2) framed by the burner flange (9) to the proportion therein which is covered by the guiding device (4) is greater by a factor of 2 to 8, preferably 4, than the ratio of the entire burner surface to the proportion therein which is covered by the guiding device (4), the guiding device (4) has within the burner flange (9) a circular-segment-shaped open entry surface which occupies approximately an eighth of the entry surface of the supply (2), the guiding device (4) has furthermore two flat surfaces (41, 42) which lead from the supply (2) to a partial area of the burner surface (3) and in this regard form a pyramidal segment, wherein the two surfaces (41, 42) end on the inner cylinder (5), wherein the pyramidal segment in this regard covers approximately 1/32 of the inner cylinder (5) and wherein the guiding device (4) is located below a notch (10) in the burner flange (9).

2. Premixing burner according to claim 1 or 2,
**characterised in that** the guiding device (4) is perforated.

## Revendications

1. Brûleur de prémélange (1) pour un mélange gaz combustible-air, avec une alimentation (2) pour le mélange gaz combustible-air ainsi qu'une surface de brûleur cylindrique (3) avec un cylindre intérieur (5) perforé se trouvant en dessous de celle-ci de manière concentrique, dans lequel un dispositif de guidage (4) est agencé dans l'alimentation (2), lequel se trouve dans une portion de l'alimentation (2) et dispose de surfaces (41, 42), lesquelles mènent de l'alimentation (2) à une portion de la surface de brûleur (3), et que l'alimentation (2) est entourée d'une bride de brûleur (9),
**caractérisé en ce que** le rapport entre la surface dans l'alimentation (2) entourée par la bride de brûleur (9) et la partie de celle-ci qui est couverte par le dispositif de guidage (4) est supérieur d'un facteur 2 à 8, de préférence 4, au rapport entre la surface de brûleur totale et la partie de celle-ci qui est couverte par le dispositif de guidage (4), le dispositif de guidage (4) à l'intérieur de la bride de brûleur (9) dispose d'une surface d'entrée ouverte en forme de segment circulaire, laquelle représente environ un huitième de la surface d'entrée de l'alimentation (2), le dispositif de guidage (4) dispose en outre de deux surfaces planes (41,42), lesquelles mènent de l'alimentation (2) à une portion de la surface de brûleur (3) et forment ainsi un segment de pyramidal, dans lequel les deux surfaces (41, 42) se terminent au niveau du cylindre intérieur (5), dans lequel le segment pyramidal couvre à cet effet environ 1/32 du cylindre intérieur (5) et dans lequel le dispositif de guidage (4) se trouve en dessous d'une rainure (10) dans la bride de brûleur (9).

2. Brûleur de prémélange selon la revendication 1 ou 2,
**caractérisé en ce que** le dispositif de guidage (4) est perforé.
